# EUROPÄISCHE PATENTSCHRIFT

(11) **EP 1 262 639 B1**
(45) Veröffentlichungstag und Bekanntmachung des Hinweises auf die Patenterteilung: **01.12.2004**
(21) Anmeldenummer: 02018320.8
(22) Anmeldetag: 07.09.1998
(51) Int. Cl.: F01L 9/04, F02D 35/00

(54) **Verfahren zur Steuerung einer elektromagnetisch betätigten Stellvorrichtung, insbesondere zur Steuerung eines Gaswechselventils einer Brennkraftmaschine**
Electromagnetic actuator driving method, in particular for actuating valves in an internal combustion engine.
Méthode de commande d'un actionneur électromagnétique, en particulier pour l'actionnement de soupapes de moteur à combustion interne

(30) Priorität: 11.09.1997 DE 19739840
(43) Veröffentlichungstag der Anmeldung: 04.12.2002
(62) Teilanmeldung aus: 98951360.1
(73) Patentinhaber: DaimlerChrysler AG, 70567 Stuttgart (DE)
(72) Erfinder: Ganser, Thomas, Dipl.-Ing., 73249 Wernau (DE); Hein, Nils, 28816 Stuhr (DE); Hille, Peter, Dr., 70176 Stuttgart (DE)

(56) Entgegenhaltungen:
- EP-A- 0 777 038
- DE-A- 3 603 950
- DE-A- 4 236 008
- DE-A- 4 238 861
- DE-A- 4 438 059
- FR-A- 2 307 963
- US-A- 4 957 074
- US-A- 5 636 601
- "ELECTROMAGNETIC ENGINE VALVE ACTUATOR WITH LOW SEATING VELOCITY" RESEARCH DISCLOSURE, KENNETH MASON PUBLICATIONS, HAMPSHIRE, GB, Nr. 352, 1. August 1993 (1993-08-01), Seite 518 XP000395246 ISSN: 0374-4353

## Beschreibung

Die Erfindung betrifft ein Verfahren zur Steuerung einer elektromagnetisch betätigbaren Stellvorrichtung, insbesondere ein periodisch betriebenes Gaswechselventil für Brennkraftmaschinen, gemäß dem Oberbegriff des unabhängigen Anspruchs.

Elektromagnetisch betätigbare Stellvorrichtungen, insbesondere Stellvorrichtungen zur Betätigung von Gaswechselventilen an Brennkraftmaschinen, sind in der Literatur bekannt. In der US-A-5,636,601 ist ein Steuerungsverfahren für eine derartige Stellvorrichtung offenbart. Die Stellvorrichtung besteht aus einem Stößel, der auf das Stellorgan einwirkt und der mit einem Anker verbunden ist, der zwischen Polflächen von zwei in axialem Abstand angeordneten Elektromagneten axial bewegbar geführt ist. Zwei gegensinnig arbeitende Stellfedern halten den Anker bei stromlos geschalteten Elektromagneten in einer Zwischenstellung in etwa in der Mitte zwischen den Polflächen der Elektromagnete. Mit der Steuerung soll bewirkt werden, den Betrieb der Stellvorrichtung an unterschiedliche Betriebsbedingungen anzupassen.

In der EP 0 77 038 A2 ist ein Verfahren zum Betreiben einer Stellvorrichtung offenbart, bei der ein Positionssensor zur Bestimmung der Ventilposition eingesetzt wird. Die Ein- der Ausschaltdauer des Schließer- und/oder Öffnermagneten wird aus verschiedenen Betriebsparametern abgeleitet, wie etwa dem Stellwinkel der Kurbelwelle, der Fahrpedal-Stellung oder dem Luft-Brennstoff-Verhältnis. Der Positionssensor registriert die Stellung des Ventils, um etwaige Kollisionen mit dem Kolben zu vermeiden.

Aus der US 4,957,074 ist eine elektromagnetische Ventilsteuerung bekannt, bei der vorzugsweise ein Hallsensor als Positionssensor den Öffnungszustand des Ventils anzeigt. Der Öffnungszustand des Ventils wird mit dem Drehwinkel der Kurbelwelle des Motors abgeglichen. Hierzu wird aus dem Signal des Positionssensors ein tatsächliches Positionsignal gewonnen und mit einer durch den aktuellen Kurbelwellenwinkel vorgegebenen Sollposition verglichen. Aus der Regelabweichung zwischen Istposition und Sollposition wird in einem Steuergerät ein Korrektursignal abgeleitet und eine Regelkorrektur für die Öffnung des Ventils abgeleitet. Insbesondere die Verwendung von Hallsensoren kann hierbei zu Problemen führen, da Hallsensoren zum starken, thermischen Driften neigen, insbesondere auch zu einer Offsetdrift. In dem Fall kann unterUmständen der Schließzustand des Ventils nicht mehr erkannt werden. Deshalb wird in der US 4,957,074 vorgeschlagen den Positionssensor bei jedem Schließen des Ventil auf den geschlossen Zustand des Ventils zu kalibrieren. Der geschlossen Zustand des Ventils muß hierbei aus dem Kurbelwellenwinkel abgeleitet werden.

Aus dem Aufsatz "Electromagnetic valve actuator with low seating velocity" veröffentlicht in Research Disclosure Nr. 352, August 1993, Seite 518; Emsworth, GB ist ein elektromagnetischer Ventiltrieb bekannt, gemäß dem Oberbegriff des unabhängigen Ansprüche. Der Aufsatz zeigt ein Verfahren zum Betreiben einer elektromagnetisch betätigbaren Stellvorrichtung mit einer Schubstange mit wenigsten einem an der Schubstange quer zu deren Längsachse befestigten Anker. Der Anker wird zwischen sich gegenüberliegenden Polflächen zweier in axialem Abstand angeordneter Elektromagnete bewegt. Zwei in axialer Richtung wirkende Rückstellfedern sind mit der Stellvorrichtung verbunden und halten im stromlosen Zustand der Elektromagnete den Anker in einer Mittellage zwischen den Elektromagneten. Die Position des Stellorgans und/oder des Ankers wird mit einem Wegsensorelement erfaßt und der Stromfluß durch die Elektromagnete wird so eingestellt, daß der Anker sich entlang einer vorgegebenen Positions-Geschwindigkeitskennlinie bewegt.

Ungelöst ist jedoch das Problem, den Einfluß betriebsbedingter Störgrößen, insbesondere Temperaturschwankungen, Viskositätsänderungen des Öls bei Gaswechselventilen, Verschleiß der Stellvorrichtung oder Verschmutzung der Stellvorrichtung, in der Steuerung zu eliminieren. Dies kann zu einer Fehlfunktion der Stellvorrichtung führen, insbesondere zu erhöhtem Verschleiß der Stellvorrichtung, unerwünschter Geräuschentwicklung und überhöhtem Energieverbrauch. Ein sicherer Dauerbetrieb der Stellvorrichtung ist damit nicht möglich.

Der Erfindung liegt die Aufgabe zugrunde, ein Verfahren zum Steuern einer Stellvorrichtung anzugeben, womit ein sicherer Dauerbetrieb der Stellvorrichtung ermöglicht wird und der Verschleiß der Stellvorrichtung verringert ist.

Die Aufgabe wird durch die Merkmale des unabhängigen Anspruchs gelöst. Weiterführende und vorteilhafte Ausgestaltungen sind den weiteren Ansprüchen und der Beschreibung zu entnehmen.

In einem erfindungsgemäßen Verfahren wird der Stromfluß durch die Elektromagnete so eingestellt, daß der Anker und/oder das Stellorgan sich entlang einer vorgegebenen Positions-Geschwindigkeitskennlinie bewegt.

Bevorzugt wird die Position des Stellorgans und/oder des Ankers mit einem Wegsensor erfaßt und/oder aus der Position die Geschwindigkeit des Stellorgans und/oder des Ankers bestimmt wird und Position und/oder Geschwindigkeit einer Regel- und Steuereinheit zugeführt werden, welche unter Berücksichtigung aktueller Stellgrößen der Stellvorrichtung, die von einer Datenquelle zur Verfügung gestellt werden, die Signale zu einem Ansteuersignal für die Elektromagnete verarbeitet und mit dem Ansteuersignal der Stromfluß durch die Elektromagneten beeinflußt wird.

Besonders bevorzugt ist die Bestimmung von Position und/oder Geschwindigkeit durch Bestimmung der Induktivität und/oder der Induktivitätsänderung einer Spule, die als Wegsensorelement eingesetzt wird. Bevorzugt ist die Spule Bestandteil eines Schwingkreises, dessen Frequenz ein Maß für die Induktivität der Spule ist. Günstigerweise ist die Frequenz ein Maß für die Position des Ankers und/oder des Stellorgans, insbesondere ist die Frequenzänderung ein Maß für die Geschwindigkeit des Ankers und/oder der Stellvorrichtung.

Günstig ist, daß mit dem erfindungsgemäßen Verfahren der Stromfluß durch die Elektromagnete so eingestellt wird, daß der Anker und/oder das Stellorgan sich sicher entlang einer vorgegebenen Positions-Geschwindigkeitskennlinie bewegt. Insbesondere wird der Stromfluß durch die Elektromagnete so eingestellt, daß die Aufsetzgeschwindigkeit des Ankers auf der Polfläche geringer als 3 m/sec ist.

Zweckmäßigerweise wird die Form der Spule so gewählt, daß der Positions-Frequenz-Zusammenhang zumindest näherungsweise linear ist. Eine bevorzugte Form für die Spule ist eine Schneckenform. Eine weitere bevorzugte Form ist die Zylinderform.

Die elektromagnetisch betätigbare Stellvorrichtung weist ein Stellorgan auf, insbesondere ein periodisch betriebenes Gaswechselventil für Brennkraftmaschinen, und einer mit diesem kraftschlüssig verbundenen Schubstange, die einen quer zu deren Längsachse befestigten Anker aufweist, welcher innerhalb einer Magneteinheit zwischen sich gegenüberliegenden Polflächen zweier in axialem Abstand angeordneter Elektromagnete bewegbar ist, wobei zwei in axialer Richtung wirkende Rückstellfedern an der Stellvorrichtung angeordnet sind, so daß der Anker in stromlosem Zustand der Elektromagnete in einer Mittellage zwischen den Elektromagneten ist. Die Stellvorrichtung ist zumindest mittelbar mit einem Wegsensorelement verbunden, das die aktuelle Position des Ankers und/oder des Stellorgans bestimmt.

Vorzugsweise wird aus der Position die Geschwindigkeit des Stellorgans und/oder des Ankers mittels eines Wegsensors bestimmt. Vorzugsweise ist der Wegsensor der Schubstange der Stellvorrichtung zugeordnet, mit diesem in Verbindung und/oder Bestandteil von diesem.

In einer bevorzugten Ausführung ist das Wegsensorelement an dem stellorganfernen Schubstangenende angeordnet. In einer weiteren bevorzugten Ausführung ist das Wegsensorelement eng benachbart zur Magneteinheit angeordnet. In einer weiteren bevorzugten Ausführung ist das Wegsensorelement innerhalb eines im wesentlichen magnetfeldfreien Bereichs des Elektromagneten, insbesondere innerhalb des dem Schubstangenende nächsten Elektromagneten, angeordnet. Besonders bevorzugt ist das Wegsensorelement zwischen den Polfächen der Elektromagnete angeordnet.
In einer bevorzugten Ausführung ist der Wegsensor ein Halbleitersensor, insbesondere ein Hallsensor. In einer weiteren bevorzugten Ausführung ist der Wegsensor ein magnetischer Sensor. In einer weiteren bevorzugten Ausführung ist der Wegsensor ein optischer Sensor. In einer weiteren bevorzugten Ausführung ist der Wegsensor ein kapazitiver Sensor.

Besonders bevorzugt weist das Wegsensorelement eine Spule auf, deren Induktivität durch die Schubstange zumindest mittelbar veränderbar ist. In einer besonders bevorzugten Ausführung ist der Wegsensor durch eine Spule gebildet, in die der Schubstange der Stellvorrichtung zumindest zeitweise eintauchen kann. Zweckmäßigerweise ist die Schubstange so ausgebildet, daß durch die Schubstange die Induktivität der Spule beeinflußt wird.

Zweckmäßigerweise weist das stellorganferne Schubstangenende Metall und/oder magnetisches Material und/oder Ferritmaterial auf.

Besonders vorteilhaft ist, daß mittels des Wegsensors zusätzlich die tatsächliche Aufsetzposition und/oder der Aufsetzzeitpunkt des Ankers genau bestimmbar ist.

Die Stellvorrichtung ist mit einer Steuer- und Regeleinheit verbunden, welche zur Verarbeitung von Signalen des Wegsensorelements und von Betriebsparametern einer mit der Stellvorrichtung in Verbindung stehenden Maschine vorgesehen ist.

Im folgenden sind die Merkmale, soweit sie für die Erfindung wesentlich sind, eingehend erläutert und anhand von Figuren näher beschrieben. Es zeigen
- Fig. 1: eine Stellvorrichtung,
- Fig. 2: eine Anordnung mit Wegsensor,
- Fig. 3: eine Stellvorrichtung mit Steuer- und Regeleinheit,
- Fig. 4: ein Flußdiagramm des Steuer- und Regelverfahrens,
- Fig. 5: ein Weg-Zeitdiagramm der Stellvorrichtung.

Entscheidend für einen sicheren Dauerbetrieb und die Funktion einer Stellvorrichtung, bei der sich ein mit dem Stellorgan verbundener Anker zwischen den Polflächen zweier gegenüberliegender Elektromagnete bewegt, ist die Aufsetzgeschwindigkeit des Ankers auf die Polflächen des jeweiligen Elektromagneten. Der Anker ist dabei insbesondere an einer kraftschlüssig mit dem Stellorgan verbundenen Schubstange angeordnet.

Ist die Aufsetzgeschwindigkeit des Ankers zu hoch, so prallt der Anker von der Polfläche ab, und der Anker kann nicht vom Elektromagneten gehalten werden. Ein Gaswechselventil kann in diesem Fall nicht schließen und/oder öffnen. Die Wucht beim Aufprallen des Ankers führt gleichzeitig zu einem erhöhten Verschleiß des Stellorgans der Stellvorrichtung. Ist die Aufsetzgeschwindigkeit hoch, jedoch gerade noch niedrig genug, um den Anker gegen die Federkraft durch die magnetische Anziehung noch an der Polfläche zu halten, führt der große Impuls des Ankers im Auftreffpunkt ebenfalls zu erhöhtem Verschleiß und Materialermüdung von Stellorgan und Anker.

Ist die Aufsetzgeschwindigkeit des Ankers vor der Polfläche zu gering, so kehrt der Anker seine Bewegungsrichtung um, ohne die Polfläche zu berühren, da er von den Stellfedern in eine Mittellage zwischen den Polflächen zurückgezogen wird. Das Magnetfeld des Elektromagneten ist zu schwach, um die Federkraft der Rückstellfedern in diesem Fall zu übertreffen.

Wünschenswert ist es, eine möglichst geringe Aufsetzgeschwindigkeit des Ankers zu erreichen. Im Idealfall ist eine Geschwindigkeit von 0 m/s beim Aufsetzen des Ankers auf die Polfläche angestrebt, vorzugsweise ist die Geschwindigkeit des Ankers beim Aufsetzen auf eine Polfläche geringer als 3 m/s. Damit kann ein etwaiges Gaswechselventil sicher schließen und öffnen, außerdem wird das Material der Stellvorrichtung vor erhöhtem Verschleiß geschützt, eine unerwünschte Geräuschentwicklung bei der Bewegung des Ankers und/oder des Stellorgans ist vermieden, ebenso ist der Energieverbrauch vorteilhaft vermindert.

Die Stellvorrichtung ist zumindest mittelbar mit einem Wegsensor verbunden, mit dem sich die Position und/oder die Geschwindigkeit des Ankers bestimmen läßt. Ist die Position des Ankers bekannt, ist vorzugsweise gleichzeitig die Position des Stellorgans bekannt. Eine Steuer- und Regeleinheit nimmt diese Signale des Wegsensors auf und regelt den Stromfluß durch die Elektromagnete so, daß die Aufsetzgeschwindigkeit im Aufsetzpunkt eine vorgegebene Grenze unterschreitet.

Die Stellvorrichtung ist beispielhaft anhand eines Gaswechselventils insbesondere für eine Brennkraftmaschine dargestellt. Das erfindungsgemäße Verfahren ist für Stellvorrichtungen geeignet, die mittels Elektromagneten betrieben werden.

Eine Stellvorrichtung ist in Fig. 1 dargestellt. Die Stellvorrichtung 1 besteht aus einem Stellorgan 2, insbesondere einem Ventil, mit einer Schubstange 3 und einem quer zur Schubstange angeordneten Anker 4. Die Schubstange 3 ist mit dem Ventil 2 kraftschlüssig verbunden. Die Schubstange 3 ragt in eine Magneteinheit 5 hinein. In der Magneteinheit 5 sind zwei Elektromagnete 6 und 7 axial zur Schubstange 3 angeordnet, deren Polflächen 6.1 und 7.1 sich gegenüberliegen. Der Anker 4 ist zwischen dem unteren und dem oberen Elektromagneten 6 und 7 in axialer Richtung bewegbar. Zwei gegensinnig wirkende Rückstellfedern 8.1 und 8.2, welche zwischen dem Ventil 2 und der Magneteinheit 5 angeordnet sind und die den unteren Bereich der Schubstange 3 der Verstelleinheit 1 umgeben, bewirken, daß der Anker 4 im stromlosen Zustand der Elektromagnete 6 und 7 in etwa in einer Mittelstellung zwischen den Polflächen 6.1 und 7.1 verweilt. Die Federn können auch beiderseits des Ankers 4 innerhalb der Magneteinheit 5 angeordnet sein. Indem die Elektromagnete 6, 7 abwechselnd von elektrischem Strom durchflossen werden, wird der Anker 4 abwechselnd von einer der Polfläche 6.1, 7.1 des jeweils bestromten Elektromagneten 6, 7 angezogen. Der Anker bewegt sich periodisch hin und her und bewegt dadurch das Stellorgan 2.

Wird der Elektromagnet 7 eingeschaltet, kommt der Anker 4 an dessen Polfläche 7.1 zur Anlage, wobei das Federelement 8.2 zusammengedrückt und das Federelement 8.1 im wesentlichen entlastet wird. In dieser Stellung ist das Ventil 2 geöffnet. Zum Schließen des Ventils 2 wird der Elektromagnet 7 abgeschaltet und der Elektromagnet 6 eingeschaltet. Der Anker 4 wird nicht mehr an der Polfläche 7.1 gehalten, sondern von der Federkraft des Federelements 8.2 und die Anzugskraft des Elektromagneten 6 in die Richtung der Polfläche 6.1 gezogen. Dabei schwingt das System Anker/Feder über die Mittellage hinaus bis zur Polfläche 6.1 und wird dort vom bestromten Elektromagneten 6 an seiner Polfläche 6.1 gehalten. In dieser Stellung ist das Federelement 8.1 zusammengedrückt und das Federelement 8.2 im wesentlichen entlastet. Das Ventil 2 ist geschlossen.

Ein Wegsensorelement 9 ist im oberen Bereich der Schubstanges 3 der Stelleinrichtung 1 angeordnet. Das Wegsensorelement 9 weist einen Wegsensor oder mehrere Wegsensoren auf. Die Wegsensoren können gleich oder verschiedenartig sein. Im folgenden ist nur ein Wegsensor 9 beschrieben. Der Wegsensor 9 registriert vorzugsweise die Position der Schubstange 3 und damit gleichzeitig die Position des Ankers 4 und des Stellorgans 2.

Das Positionssignal des Wegsensors 9 wird vorzugsweise in einer Einheit 10 aufbereitet, insbesondere wird aus Positionssignalen s ein Geschwindigkeitssignal v bestimmt, und von dort in eine Steuer- und Regeleinheit 11 eingegeben werden. Es ist auch möglich, die Aufbereitung der Sensorsignale direkt in der Steuer- und Regeleinheit 11 durchzuführen; in dieser Ausführung ist eine gesonderte Aufbereitungseinheit 10 nicht notwendig.

Aus dem Sensorsignal läßt sich auf einfache Weise die Geschwindigkeit des Ankers 4 bestimmen, indem vorzugsweise zeitdiskret, insbesondere in kurzem zeitlichen Abstand verglichen mit der Gesamtdauer, die der Anker von einer Polfläche zur anderen Polfläche 6.1, 7.1 braucht, die Position des Ankers 4 bestimmt wird, insbesondere ist damit auch der zurückgelegte Weg des Ankers 4 und/oder des Stellorgans 2 bestimmt. Zweckmäßig ist eine Zeitdifferenz von wenigen zehntel oder hundertstel Millisekunden zwischen den Meßpunkten.

In der Steuer- und Regeleinheit 11 erfolgt die Auswertung und/oder Weiterverarbeitung des Positionssignals der Stellvorrichtung 1 und führt zu einer gezielten Beeinflussung der Endstufen 12 und 13 für die beiden Elektromagnete 6 und 7. Zweckmäßigerweise kann die Steuer- und Regeleinheit noch über eine Leitung 14 mit einer zentralen Steuerungseinheit der Einrichtung, insbesondere der Brennkraftmaschine, verbunden sein, welche mit der Stellvorrichtung 1 ausgestattet ist. Die zentrale Steuerungseinheit ist nicht gesondert dargestellt.

Eine solche etwaige Steuerungseinheit kann Stellgrößen enthalten, insbesondere Betriebsparameter wie Öffnungs- und/oder Schließwinkel, Öffnungs- und/oder Schließzeiten, Drehzahl und/oder Last einer Brennkraftmaschine, Temperaturwerte von Kühl- und Schmiermitteln und/oder Temperaturwerte von Halbleiterschaltern. Diese Stellgrößen werden zweckmäßigerweise der Steuer- und Regeleinheit 11 zur Verfügung gestellt und mit dem Positionswert und/oder der daraus abgeleiteten Geschwindigkeit der Stellvorrichtung 1 zu einem Ansteuersignal für die Elektromagnete 6, 7 der Stellvorrichtung 1 verarbeitet. Das Ansteuersignal ist so beschaffen, daß die Aufsetzgeschwindigkeit des Ankers 4 auf den Polflächen 6.1, 7.1 minimal ist, vorzugsweise geringer als 3 m/s.

Vorzugsweise wird der Wegsensor 9 in den Endlagen des Ankers 4, d.h. in den Aufsetzpositionen des Ankers 4 auf den jeweiligen Polflächen 6.1 und 7.1 und/oder in der Ruhelage des Ankers 4 mittels der Steuer- und Regeleinheit 11 kalibriert.

Vorzugsweise ist der Wegsensor 9 ein Halbleitersensor, insbesondere ein Hallsensor, ein magnetischer Sensor, ein optischer Sensor oder ein kapazitiver Sensor. Günstig sind alle Arten von Wegsensoren, die eine Taktfrequenz vorzugsweise im Bereich von zehntel bis hundertstel ms zum Auslesen der Positionen des Ankers 4 ermöglichen.

In einer besonders bevorzugten Ausführung ist der Wegsensor 9 durch eine Spule gebildet, in die die Schubstange 3 der Stellvorrichtung 1 zumindest teilweise eintauchen kann. Zweckmäßigerweise ist die Schubstange 3 so ausgebildet, daß dabei die Induktivität der Spule verändert wird. Die Induktivität der Spule wird vorzugsweise mit einer Frequenzmessung, insbesondere in einem Schwingkreis, gemessen. Die gemessene Frequenz ist ein Maß für die Position und die Frequenzänderung ein Maß für die Geschwindigkeit des Ankers 4.

Die Bauform der Spule 9 wird vorzugsweise so gewählt, daß der Zusammenhang zwischen dem vom Anker 4 zurückgelegten Weg und der Frequenz des die Spule 9 enthaltenden Schwingkreises möglichst linear oder zumindest annähernd linear ist. Damit wird die Auswertung der Positionssignale und die Regelung und/oder Steuerung besonders einfach und zuverlässig. Da aus der Position auch die Geschwindigkeit des Ankers 4 bestimmbar ist, ist damit auch der Zusammenhang zwischen Geschwindigkeits und Frequenzänderung zumindest annähernd linear.

Zweckmäßigerweise sind die bewegten Teile der Stellvorrichtung 1, insbesondere die Schubstange 3 zumindest in den Bereichen, die von der Meßspule erfaßt werden können, aus Materialien gefertigt, welche die Induktivität der Spule 9 verändern können. Bevorzugt sind die von der Meßspule 9 erfaßbaren Bereiche elektrisch leitfähig, besonders bevorzugt metallisch. Bevorzugt ist die Schubstange 3 selbst zumindest bereichsweise metallisch. Vorteilhaft ist, die Meßspule 9 mit einem Wechselstrom ausreichend hoher Frequenz zu betreiben, insbesondere ≥ 1 MHz, so daß die mit zunehmenden Wirbelströmen in der Schubstange 3 abnehmende Induktivität der Meßspule 9 erfaßt wird.

Besonders vorteilhaft ist es, die Induktivität der Spule 9 zu bestimmen, indem die Induktivität in einen Schwingkreis integriert ist, wo sie zusammen mit einer Kapazität und einer üblichen aktiven Entdämpfung einen Oszillator bildet, dessen Schwingfrequenz von einer Phasenregelschleife erfaßbar ist. Dies ist vorzugsweise in Element 10 enthalten. Die Phasenregelschleife enthält vorzugsweise einen spannungsgesteuerten Oszillator, dessen Steuerspannung als Ausgangssignal dient. Die Spannung des Ausgangssignals der Frequenzmessung in 10 ist ein Maß für die Position des Ankers 4 in der Stellvorrichtung 1.

In Fig. 2 ist ein Schnitt durch eine besonders bevorzugte Anordnung einer Stellvorrichtung mit einem Wegsensor 9 dargestellt. Als Stellorgan 2 ist hier ein Gaswechselventil einer Brennkraftmaschine dargestellt. Die Meßspule 9 ist im Joch 7.2 des oberen Elektromagneten 7 angeordnet, wo sie im wesentlichen unbeeinflußt von einer etwaigen Bestromung des Elektromagneten 7 ist und so eine weitgehend ungestörte Messung der durch das periodische Eintauchen der Schubstanges 3 in die Spule 9 hervorgerufenen Induktivitätsänderung der Spule 9 ermöglicht. Das Schubstangenende ist vorzugsweise metallisch. In einer weiteren bevorzugten Ausführung weist das Schubstangenende ein magnetisches Material auf. In einer weiteren bevorzugten Ausführung weist das Schubstangenende Ferrit auf. Die Schubstange 3 kann insbesondere selbst aus einem die Induktivität der Spule 9 verändernden Material gebildet sein. Eine weitere bevorzugte Anordnung ist, an einer Schubstange 3 Mittel vorzusehen, welche die Induktivität der Spule 9 beeinflussen.

Eine günstige Ausführungsform ist, an ein Stellorgan 2 aus Keramik eine Schubstange aus einem anderen Material zu befestigen.

Die Magneteinheit 5 ist mit einer Hülse 15 umgeben. Die Elektromagnete 6, 7 bestehen aus den Polflächen 6.1, 7.1, den Wicklungen 6.3, 7.3 und deren zugehörigem Joch 6.2, 7.2. Die Schubstange 3 der Stellvorrichtung 1 wird mit Gleitlagern 16.1, 16.2 in den Elektromagneten 7 und 6 und das Ventil 2 mit einem Gleitlager 16.3 im Zylinderkopf 18 gelagert. Die Hülse 15 ist mit dem Zylinderkopf 18 verbunden.

Die Rückstellfedern 8.1 und 8.2 sind innerhalb der Hülse 15 und unterhalb der Magneteinheit 5 um die Schubstange 3 angeordnet und auf tellerförmigen Ansätzen 17.1 und 17.2 zwischen den beiden Federn 8.1, 8.2 abgestützt. Der Ansatz 17.1 ist mit der Schubstange 3, der Ansatz 17.2 ist mit dem Zylinderkopf 18 verbunden.

Der Vorteil dieser Anordnung ist, daß die bezüglich der Spule 9 induktivitätsändernde Wirkung des Schubstangenendes 3 besonders einfach von der Meßspule 9 zu erfassen ist und daß die gesamte Anordnung kompakt und störunempfindlich ist. Der Einbauort des Wegsensors 9 ist auch für andere Sensortypen geeignet, insbesondere für Halbleitersensortypen.

Aufgrund der Trägheit der elektromagnetischen Stellvorrichtung 1, insbesondere aufgrund der Induktivität der Elektromagneten 6, 7, ist es nicht ausreichend, ausschließlich einen Regler zum Betreiben der Stellvorrichtung 1 zu verwenden. Es wird daher eine Steuerung mit aufgesetzter Regelung zum Betreiben der Stellvorrichtung 1 verwendet. Die Stellvorrichtung 1 wird in ihrer Bewegung ständig durch die Regelung mit den Sollkennlinien abgeglichen und nicht ihrer Eigendynamik überlassen. Damit wird erreicht, daß kleinere Abweichungen von Sollvorgaben aufgrund von im Betrieb der Stellvorrichtung 1 auftretenden Störgrößen sicher mit der Regelung ausgeglichen werden können. Da nur kleine Abweichungen durch die Regelung ausgeregelt werden müssen, ist die Regelung schnell genug.

In Fig. 3 ist die Steuer- und Regeleinheit 11 gemäß der Erfindung skizziert. Die Steuer- und Regeleinheit 11 besteht aus einer Kontrolleinheit 11.1, einer Multiplexereinheit 11.2, einem Datenspeicher 11.3 und einer Pulsweitenmodulationseinheit 11.4.

Als Positionssensor 9 wird eine Meßspule verwendet. Die Position des Ankers 4 wird mittelbar über die Eintauchtiefe der Schubstange 3 in die Meßspule 4 bestimmt, indem die Induktivität der Spule 9 registriert wird. Die Spule 9 bildet zusammen mit einer Kapazität in Element 10.1 einen Oszillator, insbesondere mit einer üblichen Entdämpfung. In Element 10.2 wird die Schwingfrequenz des Oszillators in eine Spannung oder einen Strom umgewandelt, insbesondere mittels einer Phasenregelschleife. Verändert sich die Eintauchtiefe des Schubstangenendes in die Spule 9, wird die Frequenz des Oszillators verstimmt, was zu einer Änderung des Ausgangssignals von Element 10.2 führt. Aus zwei eng benachbarten Positionsmessungen des Ankers 4 läßt sich auf einfache Weise dessen Geschwindigkeit v durch zeitliche Differenzierung, insbesondere durch zeitdiskrete Differenzierung bestimmen.

Das Ausgangssignal des Elements 10.2 wird in die Multiplexereinheit 11.2 der Steuer- und Regeleinheit 11 geführt. Die Kontrolleinheit 11.1 ruft die Daten aus der Multiplexereinheit 11.2 ab. Die Kontrolleinheit 11.1 erhält zusätzlich Daten aus einer nicht dargestellten zentralen Steuereinheit, die über die Datenleitung 14 in die Steuer- und Regeleinheit 11 gelangen. Diese Daten enthalten vorzugsweise Angaben über den Betriebszustand der Brennkraftmaschine, sowie die gewünschten Steuerwinkel für die Gaswechselventile. Die Kontrolleinheit 11.1 verknüpft die Positions- und/oder Geschwindigkeitsdaten und/oder Stromdaten aus der Multiplexereinheit 11.2 mit den Betriebsparametern und den Kennliniendaten des Datenspeichers 11.3 und bildet daraus ein Steuersignal für die Pulsweitenmodulationseinheit 11.4. Diese steuert die Endstufen 12 und 13 an, welche den durch die Elektromagnete 6 und 7 fließenden Strom messen und an die Multiplexereinheit 11.2 weiterleiten.

Die Datenleitung 14 kann vorteilhafterweise dazu verwendet werden, nicht nur Betriebsparameter von der zentralen Steuereinheit zur Steuer- und Regeleinheit 11, sondern auch Diagnosedaten zu der zentralen Steuereinrichtung zurück zu übertragen. Vorzugsweise beinhalten diese Diagnosedaten Angaben über die Verfügbarkeit der Stellvorrichtung 1 oder alle anderen der Steuer- und Regeleinheit 11 bekannten Daten. Die Regel- und Steuereinheit 11 kann damit zweckmäßig zur Unterstützung etwaiger vorhandener Steuereinrichtungen herangezogen werden. Die Diagnosedaten enthalten vorzugsweise Informationen über etwaige Fehlfunktionen der elektromagnetischen Stellvorrichtung 1 und/oder Statusinformationen, die von der etwaigen zentralen Steuereinheit verarbeitet werden können. Damit ist es möglich, z.B. fehlerhafte Stellvorrichtungen abzuschalten und/oder Fehlermeldungen in einen Speicher abzulegen und/oder den Benutzer der Brennkraftmaschine über die Fehlfunktion zu informieren.

Das Steuer- und Regelverfahren der Stellvorrichtung 1 beruht auf dem Prinzip der Trajektorienregelung. Es wird angestrebt, die Stellvorrichtung 1 so zu steuern, daß die Bewegung des Ankers 4 einer vorgegebenen Weg-Zeitkennlinie folgt. Damit ist auch die Geschwindigkeits-Zeitkennlinie des Ankers 4 und damit des Stellorgans 2 festgelegt.

Dazu wird in einem Datenspeicher 11.3 eine Kennlinie oder eine Kennlinienschar abgelegt, die die Position s des Ankers 4 mit seiner Soll-Geschwindigkeit v verknüpft, insbesondere bei unterschiedlichen Betriebsbedingungen der Brennkraftmaschine oder der von der Stellvorrichtung 1 beeinflußten Komponente.

Eine Sollkennlinie in der s-v-Ebene liefert den Geschwindigkeits-Sollwert v zu jedem möglichen Istwert der Ankerposition s. Die Abweichung zwischen dem Istwert und dem Sollwert der Geschwindigkeit v sowie der Istwert der Position s des Ankers 4 werden einem Regler zugeführt, insbesondere einem Dreipunktregler. Ist die Abweichung negativ, d.h. die Geschwindigkeit des Ankers 4 zu gering, wird der Reglerausgang den vorgesteuerten Strom der Wicklungen des entsprechenden anziehenden Elektromagneten 6 oder 7 erhöhen, um den Anker 4 durch das zusätzliche, stärkere Magnetfeld anzuziehen. Bei einer positiven Abweichung bewirkt der Reglerausgang eine Senkung des Stroms durch die Wicklung des anziehenden Magneten und/oder eine Erhöhung des Stroms durch den zweiten Elektromagneten, um den Anker 4 abzubremsen. Innerhalb von bei einem Dreipunkteregler gegebenen Toleranzgrenzen kann günstigerweise die Vorsteuerung, insbesondere Ein- und Ausschaltzeitpunkte der Bestromung der Elektromagnete 6, 7, unverändert bleiben.

Die Verwendung eines einfacheren Zweipunktreglers ist ebenfalls möglich, um etwaige Abweichungen des Ankers 4 von seiner vorbestimmten Positions-Geschwindigkeitskurve auszugleichen. Der Aufbau ist weniger aufwendig und kostengünstig.

Erfindungsgemäß wird das Regel- und Steuerverhalten der Stellvorrichtung 1 adaptiv verändert und bei im wesentlichen gleichartigen, über längere Zeit auftretenden Regelabweichungen die Parameter der Steuerung angepaßt, um die Regelabweichungen zu minimieren. Häufige, gleichartige Regelabweichungen werden von der Steuer- und Regeleinheit 11 registriert und die Steuerung durch Korrekturkennfelder im Datenspeicher 11.3 adaptiert. Damit gelingt es, längerfristige Änderungen der Betriebsbedingungen auszugleichen, insbesondere bei Alterung und/oder Verschleiß der beteiligten Komponenten.

Zur Anpassung des Regel- und Steuerverhaltens werden zweckmäßigerweise regelmäßige, insbesondere automatische, Kalibrierschritte durchgeführt. Befindet sich der Anker 4 an einer Polfläche 6.1, 7.1 eines der Elektromagneten 6, 7, so regelt die Steuer- und Regeleinheit 11 den Strom durch den jeweiligen Elektromagneten 6, 7 auf eine Stärke, die zum dauerhaften Halten des Ankers 4 ausreichend ist. Die Kontrolleinheit 11.1 kalibriert den Wegsensor 9 in den beiden Endlagen des Ankers 4 an den Polflächen 6.1, 7.1, da hier die Position des Ankers 4 wohlbekannt und reproduzierbar einstellbar ist. Damit gelingt es einfach und zuverlässig, Fehler durch Temperatureinflüsse und/oder Alterung zu eliminieren.

In einer besonders vorteilhaften Ausführung sind Ein- und Ausschaltzeitpunkte der Elektromagnete 6, 7, Sollkennlinien des Geschwindigkeits-Positions-Verlaufs des Ankers 4 und Sollkennlinien des Strom-Positions-Verlaufs insbesondere in digitaler Form gespeichert. Zweckmäßig ist, für unterschiedliche Betriebsbedingungen, insbesondere Last-, Drehzahlund/oder Temperaturbereiche unterschiedliche Schaltzeitpunkte und/oder Sollkennlinien zu speichern. Der Vorteil ist, daß die Stellvorrichtung bei unterschiedlichen Betriebsbedingungen optimal gesteuert werden kann.

Ein besonderer Vorteil ist, daß das Anschwingen des Anker/Federsystems aus der Ruhelage heraus durch einen eigenen Start-Modus von der Steuer- und Regeleinheit 11 selbständig durchgeführt werden kann. Da die aktuelle Position des Ankers 4 bekannt ist, kann die notwendige Energie zu den optimalen Zeitpunkten in das System eingekoppelt werden. Der Anker 4 kann so mit hoher Zuverlässigkeit und geringem Energieaufwand in eine der beiden Endlagen auf den Polflächen 6.1, 7.1 der beiden Elektromagnete 6, 7 gebracht werden.

In Fig. 4 ist ein Ablaufschema des Steuer- und Regelverfahrens für ein Gaswechselventil einer Brennkraftmaschine dargestellt. Zunächst werden Betriebsdaten der von der Stellvorrichtung 1 versorgten Komponente, insbesondere Öffnungs- und Schließwinkel des Ventils 2 über die Datenleitung 14 in die Steuer- und Regeleinheit 11 eingelesen. Dies erfolgt von einem etwaigen Datenspeicher oder von einer etwaigen zentralen Steuereinheit oder einer anderen verfügbaren Datenquelle. Zusätzlich wird vorzugsweise eine Information über zu erwartende Gegenkräfte, insbesondere den Abgasgegendruck, übermittelt. Mit dem Betrag der zu erwartenden Gegenkräfte wird aus dem Datenspeicher 11.3 der Steuer- und Regeleinheit 11 eine Kennlinie ausgewählt, die einen Bewegungsablauf des Ankers 4 mit möglichst optimalem Energieverbrauch und geringem Verschleiß ermöglicht.

Aus diesen Daten werden die Ein- und Ausschaltzeitpunkte der Elektromagneten 6, 7 bestimmt. Damit ist es insbesondere möglich, die Elektromagnete 6, 7 bereits zeitlich vor der eigentlichen Bewegung des Ankers 4 auf den entsprechenden Magneten hin einzuschalten. Das Ablaufschema gerät an eine Schleife, die erst mit dem Erreichen der Polfläche 6.1 oder 7.1 des anziehenden Elektromagneten 6 oder 7 durch den Anker 4 endet. Dabei wird wiederholt die Position s, die Geschwindigkeit v und der Strom i durch den Magneten gemessen.

Solange die Position s des Ankers 4 keiner Aufsetzposition auf der Polfläche entspricht, wird der Sollverlauf der Ankergeschwindigkeit vₛₒₗₗ(s) und der Sollverlauf des Stromes iₛₒₗₗ(s) aus den ausgewählten Kennlinien im Datenspeicher 11.3 ausgelesen.

Die Soll- und Istdaten werden verglichen und daraufhin die Energie im Elektromagneten 6, 7 verringert, erhöht oder gehalten. Anschließend wird die Schleife wiederholt.

Wird die Aufsetzposition des Ankers 4 auf einer Polfläche 6.1 oder 7.1 erkannt, so wird der Ablauf in einer Stromregelschleife fortgesetzt. Der Strom durch den haltenden Elektromagneten 6 oder 7 wird gemessen, mit einem Sollwert verglichen und gemäß den Regel-Vorgaben entsprechend erhöht oder verringert oder gehalten. Dabei kann insbesondere die Pulsweite mittels einer Pulsweitenmodulation angepaßt werden. Vorzugsweise wird in der Aufsetzposition des Ankers 4 die Aufsetzposition kalibriert.

In Fig. 5 sind Weg- und Geschwindigkeitskennlinien als Funktion der Zeit dargestellt. Die Zeitachse ist normiert. Die Minimalposition entspricht der ersten Polfläche, die Maximalposition der gegenüberliegenden Polfläche der beiden Elektromagneten. Das schwingungsfähige System Anker/Feder weist im Idealfall bei vernachlässigter Reibung und ideal schnell schaltbarem Magneten einen sinusförmigen Verlauf von Position und Geschwindigkeit des Ankers über der Zeit auf. Da im realen Betrieb die Reibung nicht vernachlässigbar ist, kompensiert die Steuer- und Regeleinheit 11 diese durch Energiezumessung zu den Elektromagneten 6, 7 zu den jeweils optimalen Zeitpunkten. Damit kann sich das System Anker/Feder dem idealen Verlauf von Position und Geschwindigkeit über der Zeit stark annähern.

Da die Reibungskompensation aufgrund der Systemträgheit nicht vollständig gelingen und insbesondere der Aufbau des magnetischen Feldes im Elektromagneten nicht beliebig schnell erfolgen kann kann, sind für unterschiedliche Betriebspunkte vorzugsweise unterschiedliche Kennlinien einzusetzen, die den für den jeweiligen Betriebspunkt optimalen Verlauf bezüglich Verschleiß und Energieverbrauch darstellen.

Mit dem erfindungsgemäßen Steuer- und Regelverfahren gelingt es, die Aufsetzgeschwindigkeit des Ankers 4 auf die jeweiligen Polflächen 6.1, 7.1 auf eine Geschwindigkeit unter 3 m/s, insbesondere bis unter 1 m/s zu reduzieren. Damit ist der Betrieb der Stellvorrichtung 1, insbesondere der Dauerbetrieb, verbessert und der Verschleiß der Stellvorrichtung verringert.

## Patentansprüche

1. Verfahren zum Betreiben einer elektromagnetisch betätigbaren Stellvorrichtung (1), insbesondere eines periodisch betriebenen Ventils (2) für Brennkraftmaschinen, bei dem
- ein an einer Schubstange (3) angebrachter Anker (4) zwischen zwei sich gegenüberliegneden Polflächen (6.1, 7.1) zweier Elektromagnete (6,7) bewegt wird,
- zwei in axialer Richtung der Schubstange (3) wirkende Rückstellfedern (8.1, 8.2) den Anker (4) im stromlosen Zustand der Elektromagnete (6,7) in einer Mittellage zwischen den Polflächen (6.1, 7.1) halten,
- die aktuelle Position der Schubstange (3) zu verschiedenen Zeitpunkten mit einem Wegsensor (9) erfaßt und aus den Positionen zu veschiedenen Zeitpunkten die aktuelle Geschwindigkeit der Schubstange (3) ermittelt und aus Position und Geschwindigkeit der Schubstange (3) eine aktuelle Positions-Geschwindigkeits-Kennlinie für die Schubstange (3) ermittelt wird,
- die aktuelle Positions-Geschwindigkeitskennlinie in einer Steuer- und Regeleinheit (11) jeweils mit einer in der Steuer- und Regeleinheit abgespeicherten, dem aktuellen Betriebszustand entsprechenden aktuellen Soll-Positions-Geschwindigkeits-Kennlinie verglichen wird
- und aus der Regelabweichung zwischen aktueller Positions-Geschwindigkeits-Kennlinie und aktueller Soll-Positions-Geschwindigkeitskennlinie Ansteuersignale für eine Pulsweitenmodulationseinheit (14) gebildet werden zur Regelung des Stromflusses in den Endstufen (12, 13), die die Elektromagnete (6,7) mit Strom versorgen, so daß sich die Schubstange (3) entlang der jeweils aktuellen Soll-Positions-Geschwindigkeitskennlinie bewegt,
**dadurch gekennzeichnet,**
**daß** das Regel- und Steuerverhalten der Stellvorrichtung (1) adaptiv verändert wird, indem bei im wesentlich gleichartigen, über längere Zeit auftretenden Regelabweichungen, die Regelabweichungen in der Steuer- und Regeleinheit (11) registriert werden und durch in einem Datenspeicher (11.3) abgelegte Korrekturfelder die Ansteuersignale an die längerfristigen Änderungen der Betriebsbedingungen angepaßt werden, so daß die Regelabweichungen minimiert werden.

2. Verfahren nach Anspruch 1, **dadurch gekennzeichnet, daß** in einer Endlagen des Ankers (4) an einer der beiden Polflächen (6.1, 7.1) eine Kalibrierung des Stromes durch die Elektromagneten (6,7) durchgeführt wird.

3. Verfahren nach Anspruch 1 oder 2, **dadurch gekennzeichnet, daß** aus der Steuer-und Regeleinheit (11) über eine Datenleitung (14) Diagnosedaten ausgelesen werden.

4. Verfahren nach Anspruch 1 oder 2,
**dadurch gekennzeichnet,**
**daß** der Regel- und Steuereinheit (11) über eine Datenleitung (14) von einer externen Datenquelle aktuelle Betriebsparameter zur Bildung der Ansteuersignale zur Verfügung gestellt werden.

5. Verfahren nach einem der Ansprüche 1 bis 4,
**dadurch gekennzeichnet,**
**daß** der Stromfluß durch die Elektromagnete (6,7) so eingestellt wird, daß die Aufsetzgeschwindigkeit des Ankers (4) auf der Polfläche (6.1, 7.1) geringer als 3 m/sec ist.

6. Verfahren nach einem der Ansprüche 1 bis 5,
**dadurch gekennzeichnet,**
**daß** der Wegsensor (9) durch eine Spule gebildet wird, deren Induktivität durch eine Positionsänderung der Schubstange (3) verändert wird.

7. Verfahren nach Anspruch 6,
**dadurch gekennzeichnet,**
**daß** der Wegsensor (9) Bestandteil eines Schwingkreises (9, 10.1, 10.2) ist und die aktuelle Position der Schubstange (3) durch Messung der Schwingkreisfrequenz erfolgt.

8. Verfahren nach Anspruch 7, **dadurch gekennzeichnet, daß** die aktuelle Geschwindigkeit der Schubstange (3) aus der zeitlichen Frequenzänderung der Schwingkreisfrequenz bestimmt wird.

## Claims

1. Method for operating an electromagnetically actuable actuator (1), in particular a valve (2) operated periodically for internal-combustion engines, in which
- an armature (4) attached to a push rod (3) is moved between two opposing pole faces (6.1, 7.1) of two electromagnets (6, 7),
- two restoring springs (8.1, 8.2) acting in the axial direction of the push rod (3) keep the armature (4) in the current-free state of the electromagnets (6, 7) in a central position between the pole faces (6.1, 7.1),
- the current position of the push rod (3) at various instants is detected with a path sensor (9) and the current speed of the push rod (3) is determined from the positions at various instants and a current position-speed characteristic is determined for the push rod (3) from the position and speed of the push rod (3),
- the current position-speed characteristic is compared in an open and closed loop control unit (11) in each case with a current desired position-speed characteristic stored in the open and closed loop control unit and corresponding to the current operating state,
- and control signals are formed for a pulse width modulation unit (14) from the control deviation between the current position speed characteristic and current desired position speed characteristic to control the current flow in the end stages (12, 13), which supply the electromagnets (6, 7) with current, so the push rod (3) moves along the respective actual desired position-speed characteristic, **characterised in that** the open and closed loop control behaviour of the actuator (1) is changed adaptively, **in that** in the case of substantially similar control deviations occurring over a relatively long time, the control deviations are registered in the open and closed loop control unit (11) and the control signals are adapted to the longer term changes in the operating conditions by correction fields filed in a data memory (11.3), so the control deviations are minimised.

2. Method according to claim 1, **characterised in that** a calibration of the current is carried out by the electromagnets (6, 7) in an end position of the armature (4) at one of the two pole faces (6.1, 7.1).

3. Method according to claim 1 or 2, **characterised in that** diagnostic data is read out from the open and closed loop control unit (11) via a data line (14).

4. Method according to claim 1 or 2, **characterised in that** current operating parameters are made available to the open and closed loop control unit (11) via a data line (14) from an external data source, to form the control signals.

5. Method according to any one of claims 1 to 4, **characterised in that** the current flow through the electromagnets (6, 7) is adjusted such that the contact speed of the armature (4) on the pole face (6.1, 7.1) is less than 3 m/sec.

6. Method according to any one of claims 1 to 5, **characterised in that** the path sensor (9) is formed by a coil, the inductivity of which is changed by a position change of the push rod (3).

7. Method according to claim 6, **characterised in that** the path sensor (9) is a component of an oscillating circuit (9, 10.1, 10.2) and the current position of the push rod (3) is produced by measuring the oscillating circuit frequency.

8. Method according to claim 7, **characterised in that** the current speed of the push rod (3) is determined from the temporal frequency change of the oscillating circuit frequency.

## Revendications

1. Procédé pour la commande d'un actionneur électromagnétique (1), en particulier d'une soupape actionnée périodiquement (2) pour des moteurs à combustion interne, dans lequel
- un induit (4) disposé dans une bielle (3) est déplacé entre deux surfaces de pôles se faisant face (6.1, 7.1) de deux électroaimants (6, 7),
- deux ressorts de rappel (8.1, 8.2) actifs dans la direction axiale de la bielle (3) maintiennent l'induit (4) à l'état d'absence de courant des électroaimants (6, 7) dans une position médiane entre les surfaces de pôles (6.1, 7.1),
- la position actuelle de la bielle (3) est détectée à divers instants par un détecteur de position (9) et la vitesse actuelle de la bielle (3) est déterminée à divers instants à partir des positions et une courbe position actuelle-vitesse actuelle est déterminée pour la bielle (3) à partir de la position et de la vitesse de la bielle (3),
- la courbe position actuelle-vitesse actuelle est comparée à chaque fois avec une courbe position de consigne-vitesse de consigne actuelle correspondant à l'état de fonctionnement actuel, mémorisée dans une unité de commande et de réglage (11),
- et, à partir de l'écart de réglage entre la courbe position actuelle-vitesse actuelle et la courbe position de consigne-vitesse de consigne actuelle, des signaux de commande sont générés pour une unité de modulation d'impulsions en durée (14) pour le réglage du courant électrique dans les étages de sortie (12, 13) qui alimentent les électroaimants (6, 7) en courant électrique, de sorte que la bielle (3) se déplace le long de la courbe position de consigne-vitesse de consigne actuelle respectivement,
**caractérisé en ce que**
l'on fait varier le mode de réglage et de commande de l'actionneur (1) de manière adaptative en enregistrant les écarts de réglage dans l'unité de commande et de réglage (11) en cas d'écarts de réglage sensiblement similaires apparaissant sur une longue durée et les signaux de commande sont adaptés aux variations de longue durée des conditions de fonctionnement à l'aide de champs de correction mémorisés dans une mémoire de données (11.3), de sorte que les variations de réglage sont minimisées.

2. Procédé selon la revendication 1, **caractérisé en ce que** qu'un étalonnage du courant est réalisé par les électroaimants (6, 7) dans une position finale de l'induit (4) sur l'une des deux surfaces de pôles (6.1, 7.1).

3. Procédé selon la revendication 1 ou 2, **caractérisé en ce que** des données de diagnostic sont lues à partir de l'unité de commande et de réglage (11) par l'intermédiaire d'une ligne de données (14).

4. Procédé selon la revendication 1 ou 2, **caractérisé en ce que** des paramètres de fonctionnement actuels sont mis à disposition de l'unité de commande et de réglage (11) par l'intermédiaire d'une ligne de données (14) à partir d'une source de données externe pour la génération des signaux de commande.

5. Procédé selon l'une quelconque des revendications 1 à 4, **caractérisé en ce que** le courant électrique est réglé par les électroaimants (6, 7) de telle manière que la vitesse de pose de l'induit (4) sur la surface du pôle (6.1, 7.1) est inférieure à 3 m/S.

6. Procédé selon l'une quelconque des revendications 1 à 5, **caractérisé en ce que** le détecteur de position (9) est formé par une bobine dont l'inductance est modifiée par une variation de position de la bielle (3).

7. Procédé selon la revendication 6, **caractérisé en ce que** le détecteur de position (9) fait partie d'un circuit oscillant (9, 10.1, 10.2) et la position actuelle de la bielle (3) est obtenue par la mesure de la fréquence du circuit oscillant.

8. Procédé selon la revendication 7, **caractérisé en ce que** la vitesse actuelle de la bielle (3) est déterminée à partir de la variation de fréquence dans le temps de la fréquence du circuit oscillant.
